# EUROPÄISCHE PATENTSCHRIFT

(11) **EP 0 308 566 B1**
(45) Veröffentlichungstag und Bekanntmachung des Hinweises auf die Patenterteilung: **16.12.1992**
(21) Anmeldenummer: 87730110.1
(22) Anmeldetag: 23.09.1987
(51) Int. Cl.: B41J 25/308

(54) **Büromaschine, insbesondere Matrixdrucker, mit Druckkopf/Schreibwiderlager-Abstandsjustage**
Office machine, in particular matrix printer, with print head/platen-gap adjustment
Machine de bureau, en particulier imprimante à matrice de points, avec ajustement de l'écart entre la tête d'impression et le cylindre de frappe

(43) Veröffentlichungstag der Anmeldung: 29.03.1989
(73) Patentinhaber: MANNESMANN Aktiengesellschaft, 40027 Düsseldorf (DE)
(72) Erfinder: Bischof, Stefan Dipl.-Ing. (FH), D-7900 Ulm-Jungingen (DE)
(74) Vertreter: Presting, Hans-Joachim, Dipl.-Ing.

(56) Entgegenhaltungen:
- EP-A- 0 236 773
- DE-A- 2 842 209
- US-A- 3 960 256
- US-A- 4 268 177
- US-A- 4 365 900
- PATENT ABSTRACTS OF JAPAN, Band 9, Nr. 319 (M-439)[2042], 14. Dezember 1985; JP-A-60 154 091 (TOKYO DENKI K.K.) 13-08-1985

## Beschreibung

Die Erfindung betrifft eine Büromaschine, insbesondere einen Matrixdrucker, mit einer Einrichtung zur Einstellung des kleinsten Schreibabstandes zwischen einem Druckkopf und einem Schreibwiderlager, die eine vordere und eine hintere Schlittenführungsachse aufweist, auf denen der Schlitten mit dem Druckkopf vor dem Schreibwiderlager geführt ist, wobei die vordere Schlittenführungsachse gegen das Schreibwiderlager in Seitenplatinen anstellbar gelagert ist, die vordere Schlittenfürungsachse in den Seitenplatinen jeweils mittels Exzentern drehbar gelagert ist und auf der vorderen Schlittenführungsachse außerhalb einer Seitenplatine ein Stellhebel befestigt ist.

Derartige "Grundeinstellungen" zwischen einem Druckkopf und einem Schreibwiderlager entsprechen dem funktionswichtigen Abstand der Druckelemente, so daß eine Veränderung dieses Abstandes im Sinn einer Verkleinerung nicht mehr weiter vom Benutzer vorgenommen werden kann. Als Beispiel möge ein Matrixnadeldruckkopf dienen, bei dem der Hubweg der Drucknadeln ca. 0,2 bis 0,5 mm beträgt. Ein kleinerer Abstand als 0,2 mm wäre hier also nicht mehr möglich, und zwar unabhängig von der vom Benutzer gewählten Papierdicke. Nachdem eine solche "Grundeinstellung" im Herstellerwerk vorgenommen worden ist, kann der Benutzer diesen Mindestabstand nicht mehr kleiner einstellen.

Gemäß einem innerbetrieblichen Stand der Technik (Mannesmann-Tally-Drucker Typ MT 140) ist die Schlittenführungsachse in Nutensteinen geführt, die an den Seitenplatinen des Druckergestells vorgesehen sind. Für die Grundeinstellung des Druckkopfes gegen das Schreibwiderlager wird die Schlittenführungsachse zum Schreibwiderlager hin- oder weggeführt. In der Grundeinstellung wird die Schlittenführungsachse mit den Seitenplatinen verschraubt. Diese Ausführungsform verlangt relativ aufwendige und daher teure Teile, deren Montage und deren Justierung schwierig ist.

Es ist bekannt (JP 60-154091), bei einer Paralleleinstellung für den Druckkopfweg und das Schreibwiderlager, d.h. im Sinne eines gleichbleibenden Spalts zwischen Schreibwiderlager und bewegtem Druckkopf, die eingangs gattungsgemäß bezeichnete Gestaltung einzusetzen. Mit dem erwähnten Stellhebel ist werkseitig eine Grobeinstellung des Abstandes zwischen dem Druckkopf und dem Schreibwiderlager theoretisch möglich, während eine Feineinstellung dieses Abstandes kundenseitig durch Drehung von exzentrisch gelagerten Rollen vorgenommen werden kann. Nachteilig an dieser Art der Grob- und Feineinstellung ist jedoch, daß der Kunde den werkseitig eingestellten Abstand durch Drehung der exzentrischen Rollen nicht nur über- sondern auch unterschreiten kann.

Eine solche werkseitig vorgenommene Grobeinstellung löst jedoch nicht das Problem eines kleinstmöglichen Abstandes des Druckkopfes zum Schreibwiderlager - ohne Papier und Farbband -, ohne daß die Druckelemente (Drucknadeln) das Schreibwiderlager erreichen können.

Es ist ferner bekannt (US-Al-4,365,900), eine Dickenabstandseinstell-Vorrichtung vorzusehen, um unterschiedlichen Papierdicken, wie z.B. Mehrfachsätzen, Rechnung zu tragen. Diese Vorrichtung stimmt ebenfalls teilweise mit der eingangs bezeichneten Gattung überein und beschreibt im übrigen eine Abstandseinstell-Vorrichtung für einen Normalabstand (normale Papierdicke) oder für mehrere Papierdicken. Die hierzu benutzten Elemente bestehen aus Exzenterbüchsen auf einer Steuerwelle, wobei ein Hebel an der Exzenterbüche in einen schwenkbaren Schild einrastbar ist, so daß sich unterschiedliche Schwenkbereiche für den Hebel ergeben. Das Schild kann hier als Grobverstellung und der Hebel als Feineinstellung betrachtet werden. Eine Begrenzung des Abstandes in bezug auf die Druckelemente zum Druckwiderlager ist hier jedoch ebenfalls nicht vorgesehen. Das Problem des Mindestabstandes eines Druckelementkopfes zum Druckwiderlager ist demnach nicht berücksichtigt.

Der Erfindung liegt demgegenüber die Aufgabe zugrunde, bei Gestaltung einfacher Teile deren Anzahl zu vermindern, eine einfache Montage und eine schnelle und sichere Justierung zu erzielen.

Die gestellte Aufgabe wird bei der eingangs bezeichneten Büromaschine erfindungsgemäß dadurch gelöst, daß dem Stellhebel eine Rastplatte an der Seitenplatine zugeordnet ist, die einen hinteren und einen vorderen Anschlag für den Stellhebel aufweist und daß die Rastplatte nach Lösen einer Verriegelung zwischen Rastplatte und Seitenplatine um einen spitzen Winkel um die horizontale Achse der vorderen Schlittenführungsache in einer Führung verstellbar ist, wobei die Lage des vorderen Anschlags dem Mindestabstand des Druckkopfes vom Schreibwiderlager entspricht. Neben dem Stellhebel ist nur ein einziger Bauteil, nämlich die Rastplatte, erforderlich, die mehrere Funktionen in sich vereinigt. Die Rastplatte kann als ein kompaktes Teil in der Seitenplatine ohne großen Aufwand befestigt werden, sie kann verstellbar und selbsthemmend gestaltet werden. Die Anschläge können außerdem bereits Bestandteil der Rastplatte sein. Diese Rastplatte ist nunmehr in zweierlei Funktionen einzusetzen: Zum einen wird die erwähnte Grundeinstellung durch Verschiebung der Rastplatte vorgenommen und zum anderen kann durch Verschieben des Stellhebels vom Benutzer trotzdem der Abstand des Druckkopfes zum Schreibwiderlager entsprechend der Anzahl der verwendeten Papierlagen bestimmt werden. Dennoch wird ein Mindestabstand, die sog. Grundeinstellung zum Schreibwiderlager gewährleistet.

Nach weiteren Merkmalen ist vorgesehen, daß die Rastplatte in die jeweilige Seitenplatine eingeclipst ist. Eine derartige Befestigungsgestaltung erlaubt dennoch ein Verstellen der Rastplatte in der erwähnten Führung.

Eine andere Verbesserung der Erfindung sieht vor, daß die Rastplatte eine Radialverzahnung für die Papierdickenverstellung an der Stirnfläche aufweist und daß der Radialverzahnung zumindest ein Rastzahn am Stellhebel gegenüberliegt. Somit übernimmt die Rastplatte hier die Funktion der Papierdickeneinstellung für den Benutzer.

Nach weiteren Erfindungsgedanken wird vorgeschlagen, daß die Verriegelung zwischen Seitenplatine und Rastplatte aus einer an einem Begrenzungsrand einer bogenförmigen Öffnung in der Seitenplatine vorgesehenen Verzahnung und einer an der Rastplatte vorgesehenen Gegenverzahnung gebildet ist, wobei die Gegenverzahnung an einem federnden Hebelteil der Rastplatte angeordnet ist. Die Verriegelung kann daher mit einfachsten Mitteln gelöst und wieder eingerastet werden.

Ein Ausführungsbeispiel der Erfindung ist in der Zeichnung dargestellt und wird im folgenden näher beschrieben. Es zeigen:
- Fig. 1: eine Draufsicht auf ein Druckergestell ohne Gehäuse,
- Fig. 2: eine Seitenansicht von rechts auf einen Teil des Druckergestells in vergrößertem Maßstab,
- Fig. 3: eine Seitenansicht von links auf einen Teil des Druckergestells im Maßstab wie Fig. 2,
- Fig. 4: eine Einzelheit des Einstellvorgangs zur Erreichung der Grundeinstellung, wobei Teile im senkrechten Schnitt dargestellt sind und
- Fig. 5: eine Seitenansicht von rechts auf eine Seitenplatine mit der Verriegelung.

Ein Druckergestell besteht aus Seitenplatinen 1 und 2, zwischen denen ein Schreibwiderlager 3 und eine vordere Schlittenführungsachse 4 und eine hintere Schlittenführungsachse 5 befestigt sind. Auf den beiden Schlittenführungsachsen 4 und 5 ist ein Schlitten 6 mit einem Druckkopf 7 parallel über einen Bewegungsweg vor dem Schreibwiderlager 3 geführt. Der Schlitten 6 wird über einen Seil- oder Riemenantrieb 8 mit einem Seil oder Riemen 9 hin- und herbewegt. Der Druckkopf 7 befindet sich hierbei mit den Druckelementen in einem Grundabstand 10 zu der Oberfläche des Aufzeichnungsträgers, der gerade auf dem Schreibwiderlager 3 aufliegt.

Die vordere Schlittenführungsachse 4 ist in den Seitenplatinen 1, 2 jeweils mittels Exzentern 11 (Fig. 2) befestigt. Auf den Exzentern 11 ist ein Stellhebel 12 drehfest angebracht. In dem Stellhebel 12 ist eine Rastplatte 13 an der Wandfläche der Seitenplatine 1 befestigt. Die Rastplatte 13 kann aus einem einstückigen Kunststoffteil aus
plastifizierbarem Kunststoff gespritzt sein. Dabei sind ein hinterer Anschlag 14 und ein vorderer Anschlag 15 an der Rastplatte 13 angeformt. Zwischen der Rastplatte 13 und der Seitenplatine 1 (bzw. 2) ist eine nachstehend noch genauer beschriebene Verriegelung 16 vorgesehen, wobei die Wirkung auf einen spitzen Winkel 17 ausgedehnt ist. Die Rastplatte 13 ist um die horizontale Achse 11a der Schlittenführungsachse 4 in einer Führung 18 schwenkbar. Die Führung 18 wird hier jeweils durch Stifte 19, die an der Rastplatte 13 ebenfalls angeformt sind und Langlöchern 20 in der Seitenplatine 1 (bzw. 2) gebildet.

Die Rastplatte 13 wird in die jeweilige Seitenplatine 1 bzw. 2 eingeclipst, wobei die Stifte 19 zu radial federnden Druckstiften 21 (Fig. 5) weitergebildet sind.

Die Rastplatte 13 weist ferner eine Radialverzahnung 22 für die Papierdickeneinstellung auf, wobei hier der Stellhebel 12 in die Richtungen 23 und 24 bewegt wird, falls der Benutzer den Abstand des Druckkopfes 7 zur Papieroberfläche auf dem Schreibwiderlager 3 neu einstellen will. Wegen des größeren Verstellweges für unterschiedliche Papierdicken ist diese Radialverzahnung 22 entsprechend ausgedehnter (Fig. 3) bemessen. Die Radialverzahnung 22 befindet sich an der Stirnfläche 25 der Rastplatte 13; gegenüberliegend befindet sich am Stellhebel 12 zumindest ein Rastzahn 26 (Fig. 4).

Die erwähnte Verriegelung 16 ist wie folgt aufgebaut: In der Seitenplatine 1 (bzw. 2) befindet sich eine Öffnung 27 mit einem Begrenzungsrand 28, der eine Verzahnung 29 bildet. Hier genügt ein einzelner Zahn wie gezeichnet. Hierzu ist an der Rastplatte 13 eine Gegenverzahnung 30 angebracht. Die Gegenverzahnung 30 ist an einem federnden Hebelteil 31 der Rastplatte 13 vorgesehen, wobei die Federwirkung in dem Kunststoffteil durch einen langgezogenen Schlitz 32 hervorgerufen wird.

Bei Einstellung des kleinsten Schreibabstandes 10 wird der Stellhebel 12 nicht bewegt. Vielmehr wird die erwähnte Verriegelung 16 mittels eines Schraubendrehers 33 (Fig. 4), der durch eine Öffnung 33a am Stellhebel 12 abgestützt wird, in Richtung 34 bewegt, wodurch die Gegenverzahnung 30 in der Rastplatte 13 über den federnden Hebelteil 31 in Richtung 35 angehoben wird und die Verriegelung gelöst wird. Nunmehr kann die Rastplatte 13 in ihrer Führung 18 wie gewünscht auf den kleinsten Schreibabstand 10 zwischen dem Druckkopf 7 und dem Schreibwiderlager 3 eingestellt werden, wobei die entsprechende Funktionsbewegung des Druckkopfes 7, der z.B. auch ein Thermodruckkopf sein kann, berücksichtigt wird. Durch Nachlassen des Schraubendrehers 33 entgegen der Richtung 34 erfolgt wiederum das Einrasten der Gegenverzahnung 30 an der Rastplatte 13 in die Verzahnung 29, wie in Fig. 5 erkennbar. Es ist hier allerdings zu beachten, daß Fig. 5 den entriegelten Zustand wie Fig. 4 zeigt. Diese Einstellung des kleinsten Schreibabstandes 10 erfolgt demzufolge völlig unabhängig von der Einstellung der Papierdicke mit Hilfe des Stellhebels 12.

## Patentansprüche

1. Büromaschine, insbesondere Matrixdrucker, mit einer Einrichtung zur Einstellung des kleinsten Schreibabstandes (10) zwischen einem Druckkopf (7) und einem Schreibwiderlager (3), die eine vordere und eine hintere Schlittenführungsachse (4,5) aufweist, auf denen der Schlitten (6) mit dem Druckkopf (7) vor dem Schreibwiderlager (3) geführt ist, wobei die vordere Schlittenführungsachse (4) gegen das Schreibwiderlager (3) in Seitenplatinen (1,2) anstellbar gelagert ist, die vordere Schlittenführungsachse (4) in den Seitenplatinen (1,2) jeweils mittels Exzentern (11) drehbar gelagert ist und auf der vorderen Schlittenführungsachse (4) außerhalb einer Seitenplatine (1;2) ein Stellhebel (12) befestigt ist, dadurch gekennzeichnet, daß dem Stellhebel (12) eine Rastplatte (13) an der Seitenplatine (1;2) zugeordnet ist, die einen hinteren und einen vorderen Anschlag (14,15) für den Stellhebel (12) aufweist und daß die Rastplatte (13) nach Lösen einer Verriegelung (16) zwischen Rastplatte (13) und Seitenplatine (1;2) um einen spitzen Winkel (17) um die horizontale Achse (11a) der vorderen Schlittenführungsachse (4) in einer Führung (18) verstellbar ist, wobei die Lage des vorderen Anschlags (15) dem Mindestabstand des Druckkopfes (7) vom Schreibwiderlager (3) entspricht.

2. Büromaschine nach Anspruch 1,
dadurch gekennzeichnet,
daß die Rastplatte (13) in die jeweilige Seitenplatine (1;2) eingeclipst ist.

3. Büromaschine nach den Ansprüchen 1 oder 2,
dadurch gekennzeichnet,
daß die Rastplatte (13) eine Radialverzahnung (22) für die Papierdickenverstellung an der Stirnfläche (25) aufweist und daß der Radialverzahnung (22) zumindest ein Rastzahn (26) am Stellhebel (12) gegenüberliegt.

4. Büromaschine nach einem oder mehreren der Ansprüche 1 bis 3,
dadurch gekennzeichnet,
daß die Verriegelung (16) zwischen Seitenplatine (1;2) und Rastplatte (13) aus einer an einem Begrenzungsrand (28) einer bogenförmigen Öffnung (27) in der Seitenplatine (1;2) vorgesehenen Verzahnung (29) und einer an der Rastplatte (13) vorgesehenen Gegenverzahnung (30) gebildet ist, wobei die Gegenverzahnung (30) an einem federnden Hebelteil (31) der Rastplatte (13) angeordnet ist.

## Claims

1. An office machine, in particular a matrix printer, with a means for setting the minimum printing distance (10) between a print head (7) and a print counter-surface (3), which has a front and a rear carriage guidance spindle (4, 5) on which the carriage (6) with the print head (7) is guided in front of the print counter-surface (3), the front carriage guidance spindle (4) being mounted in side plates (1, 2) so as to be adjustable towards the print counter-surface (3), the front carriage guidance spindle (4) being rotationally mounted in the side plates (1, 2) in each case by means of eccentrics (11), and a control lever (12) being attached to the front carriage guidance spindle (4) outside a side plate (1; 2),
characterised in that a catch plate (13) is associated with the control lever (12) on the side plate (1; 2), which catch plate has a rear and a front stop (14, 15) for the control lever (12) and that the catch plate (13) once a locking means (16) between the catch plate (13) and side plate (1; 2) has been loosened is adjustable by an acute angle (17) about the horizontal axis (11a) of the front carriage guidance spindle (4) in a guide (18), the position of the front stop (15) corresponding to the minimum distance of the print head (7) from the print counter-surface (3).

2. An office machine according to Claim 1,
characterised in that the catch plate (13) is clipped into the respective side plate (1; 2).

3. An office machine according to Claims 1 or 2,
characterised in that the catch plate (13) has radial teeth (22) for the paper thickness adjustment on the end face (25) and that the radial teeth (22) lie opposite at least one catch tooth (26) on the control lever (12).

4. An office machine according to one or more of Claims 1 to 3, characterised in that the locking means (16) between the side plate (1; 2) and catch plate (13) consists of teeth (29) provided on a limiting edge (28) of an arcuate opening (27) in the side plate (1; 2) and counter-teeth (30) provided on the catch plate (13), the counter-teeth (30) being located on a resilient lever part (31) of the catch plate (13).

## Revendications

1. Machine de bureau, en particulier une imprimante matricielle, comportant un dispositif pour le réglage du plus petit intervalle d'écriture (10) entre une tête d'impression (7) et une butée d'écriture (3), présentant un axe avant et un axe arrière de guidage du chariot (4,5), sur lesquels est guidé le chariot (6) avec la tête d'impression (7) devant la butée d'écriture (3), l'axe avant de guidage du chariot (4) étant logé dans des platines latérales (1,2) contre la butée d'écriture (3), de façon à pouvoir être réglé, l'axe avant de guidage du chariot (4) étant à chaque fois logé dans les platines latérales (1,2) à l'aide d'excentriques (11) de façon à pouvoir tourner, et un levier de manoeuvre (12) étant fixé sur l'axe avant de guidage du chariot (4) à l'extérieur d'une platine latérale (1 ; 2),
caractérisée en ce qu'une plaque d'encliquetage (13) est associée au levier de manoeuvre (12) sur la platine latérale (1 ; 2), qui présente un appui avant et un appui arrière (14,15) pour le levier de manoeuvre (12), et en ce que, après le déverrouillage d'un dispositif de verrouillage (16) entre la plaque d'encliquetage (13) et la platine latérale (1 ; 2), la plaque d'encliquetage (13) peut être réglée, dans un guide (18), d'un angle aigu (17), autour de l'axe horizontal (11a) de l'axe avant de guidage du chariot (4), la position de l'appui avant (15) correspondant à l'écart minimal entre la tête d'impression (7) et la butée d'écriture (3).

2. Machine de bureau selon la revendication 1,
caractérisée en ce que la plaque d'encliquetage (13) est fixée dans la platine latérale correspondante (1 ; 2).

3. Machine de bureau selon les revendications 1 ou 2,
caractérisée en ce que la plaque d'encliquetage (13) présente une denture radiale (22) sur la surface frontale (25) pour le réglage de l'épaisseur du papier et en ce qu'au moins une dent d'encliquetage (26) du levier de manoeuvre (12) se trouve en regard de la denture radiale (22).

4. Machine de bureau selon une ou plusieurs des revendications 1 à 3,
caractérisée en ce que le dispositif de verrouillage (16) entre la platine latérale (1 ; 2) et la plaque d'encliquetage (13) est constitué d'une denture (29) prévue sur le bord de limitation (28) d'une ouverture en forme d'arc (27), dans la platine latérale (1 ; 2), et d'une contre-denture (30) prévue sur la plaque d'encliquetage (13), la contredenture (30) étant agencée sur une partie de levier élastique (31) de la plaque d'encliquetage (13).
